# EUROPÄISCHE PATENTSCHRIFT

(11) **EP 4 545 196 B1**
(45) Veröffentlichungstag und Bekanntmachung des Hinweises auf die Patenterteilung: **21.01.2026**
(21) Anmeldenummer: 24205901.2
(22) Anmeldetag: 10.10.2024
(51) Int. Cl.: B21C 23/03

(54) **VORRICHTUNG ZUR HERSTELLUNG KLEINVOLUMIGER TUBENVERPACKUNGSROHLINGE**
DEVICE FOR PRODUCING SMALL-VOLUME TUBE PACKAGING BLANKS
DISPOSITIF POUR LA FABRICATION DE PETITES ÉBAUCHES D'EMBALLAGE TUBULAIRE

(30) Priorität: 25.10.2023 DE 102023129381
(43) Veröffentlichungstag der Anmeldung: 30.04.2025
(73) Patentinhaber: LINHARDT Viechtach GmbH & Co. KG, 94234 Viechtach (DE)
(72) Erfinder: Bunk, Jürgen, 94234 Viechtach, (DE); Wolf, Johann, 94234 Viechtach, (DE); Fleischmann, Rudolf, 94234 Viechtach, (DE)
(74) Vertreter: Glück Kritzenberger Patentanwälte PartGmbB

(56) Entgegenhaltungen:
- EP-A1- 1 586 389
- US-A- 2 023 879
- US-A- 2 042 836
- US-A- 2 112 085
- US-A- 2 160 963
- US-A- 4 321 816
- US-A- 5 042 283

## Beschreibung

### Technisches Gebiet

Die Erfindung bezieht sich auf eine Vorrichtung zur Herstellung kleinvolumiger Tubenverpackungsrohlinge.

### Stand der Technik

Tubenverpackungen werden häufig aus Rohlingen geformt, welche durch ein Fließpressverfahren hergestellt wurden. Bei einem Fließpressenverfahren handelt es sich um ein Umformverfahren, bei dem die Umformung eines Werkstücks durch eine Druckbeanspruchung erfolgt. Die Fließrichtung des Werkstoffs relativ zur Stempelbewegungsrichtung liefert die Basis für die Unterscheidung von Vorwärtsfließpressen (Werkstofffluss und Stempelbewegungsrichtung sind gleich), Rückwärtsfließpressen (Werkstofffluss und Stempelbewegungsrichtung sind entgegengesetzt) und Querfließpressen (Werkstofffluss quer zur Stempelbewegungsrichtung).

Die Herstellung einer dünnwandigen Metalltube durch Rückwärtsfließpressen ist in der DE 29 32 016 A1 beschrieben. Die DE 40 26 921 A1 beschreibt ebenfalls ein Verfahren zur Herstellung einer dünnwandigen Metalltube. In diesem Fall erfolgt die Herstellung durch Fließpressen unter Verwendung einer kreisförmigen Ronde, deren Werkstoff durch hohen Druck zum Fließen gebracht wird. Bei dem Fließpressvorgang fließt das Material der Ronde sowohl gegen die Druckrichtung wie auch in Druckrichtung, wobei das in Druckrichtung fließende Material den Tubenhals bildet, während das entgegen der Druckrichtung fließende Material den Tubenkörper bildet.

Die US-A-2,112,085 offenbart eine Vorrichtung gemäß dem Oberbegriff des Anspruchs 1.

Im Zusammenhang mit Tubenverpackungen aus Metall besteht seit langem der Wunsch diese möglichst kleinvolumig auszugestalten, da insbesondere im medizinischen und kosmetischen Bereich Produkte in geringen Einzelmengen nachgefragt werden. Bei der Herstellung kleinvolumiger Metalltuben mit einem Durchmesser von 10 mm oder kleiner treten aber verschiedene Schwierigkeiten auf, die zu einem hohen Ausschuss an fehlerhaften Produkten während des Fertigungsprozesses führen.

Es besteht daher weiterhin ein Bedarf an Herstellungsverfahren, durch die kleinvolumige Tubenverpackungen aus Metall reproduzierbar in hohen Stückzahlen bei geringem Ausschuss produziert werden können.

### Darstellung der Erfindung

Der vorliegenden Erfindung liegt die Aufgabe zugrunde eine Vorrichtung zur Herstellung von Tubenverpackungen zur Verfügung zu stellen, mit deren Hilfe kleinvolumige Tubenverpackungen aus Metall reproduzierbar in hohen Stückzahlen bei geringem Ausschuss produziert werden können. Diese Aufgabe wird erfindungsgemäß durch die Vorrichtung zur Herstellung von Tubenverpackungsrohlingen gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt eine Vorrichtung zur Herstellung von Tubenverpackungsrohlingen durch Fließpressen zur Verfügung. Die Vorrichtung weist eine Matrize, einen Pressstempel und einen Auswerfer auf. Der Pressstempel umfasst einen Werkzeugaufnahmeabschnitt, einen Schaftabschnitt und einen Stempelkopf. Der Schaftabschnitt ist zusammen mit dem Stempelkopf einstückig aus einem Material mit einer Rockwell-Härte von mindestens 60 HRC gebildet, wobei der Schaftabschnitt zumindest in seinem zum Eingriff in die Matrize vorgesehenen Abschnitt die Form eines geraden Kreiszylinders mit einem Durchmesser von maximal 10 mm aufweist. Die Matrize weist einen von einem Matrizenboden und einer Matrizenwandung begrenzten Matrizeninnenraum auf, wobei der Matrizeninnenraum das Negativ des Stempelkopfes einschließlich des dem Stempelkopf benachbarten, zum Eingriff in die Matrize vorgesehenen Abschnitts des Schaftabschnitts bildet. Der Matrizenboden weist eine konzentrisch zum Umfang des Matrizenbodens angeordnete Durchbrechung auf. Der Auswerfer greift formschlüssig in die Durchbrechung des Matrizenbodens ein und verschließt die Durchbrechung bündig mit dem Matrizenboden.

Erfindungsgemäß erfolgt die Herstellung der Tubenverpackungsrohlinge durch Fließpressen. Beim Fließpressvorgang wird der Werkstoff, aus dem der Tubenverpackungsrohling hergestellt werden soll, in Form einer Ronde in die Matrize eingebracht. Erfindungsgemäß weist der Matrizenboden eine konzentrisch zum Umfang des Matrizenbodens angeordnete Durchbrechung auf. Die Ronde liegt also nicht vollflächig auf dem Matrizenboden auf, sondern wird lediglich durch einen, aus der Matrizenwandung vorspringenden, umlaufenden Ring abgestützt. Der Werkstoff der Ronde wird durch den von dem Pressstempel ausgeübten hohen Druck zum Fließen gebracht wird. Das Material der Ronde fließt unter diesem Druck sowohl gegen die Druckrichtung wie auch in Druckrichtung. Das in Druckrichtung fließende Material bildet den Tubenhals aus, während das entgegen der Druckrichtung fließende Material den Tubenkörper bildet. Erfindungsgemäß greift der Auswerfer formschlüssig in die Durchbrechung des Matrizenbodens ein und verschließt die Durchbrechung bündig mit dem Matrizenboden. An der die Durchbrechung des Matrizenbodens verschließenden Oberfläche des Auswerfers bildet sich ein Verschluss des Tubenhalses aus, welcher die Funktion einer Originalitätssicherung bei der nachfolgend hergestellten Tubenverpackung übernimmt.

Durch die erfindungsgemäß vorgesehene einstückige Ausbildung von Schaftabschnitt und Stempelkopf, die in einem Stück aus einem Material gefertigt sind, werden die bei den aus dem Stand der Technik bekannten zwei- oder mehrteiligen Vorrichtungen häufig beobachteten Werkzeugbrüche komplett vermieden. Es hat sich herausgestellt, dass durch Einsatz eines einstückigen Pressstempels kleinvolumige Tubenverpackungsrohlinge aus Metall im Fließpressverfahren in hohen Stückzahlen bei geringem Ausschuss produziert werden können. Bei der erfindungsgemäß vorgesehenen einstückigen Ausbildung von Schaftabschnitt und Stempelkopf kann zwar der aus dem Stand der Technik bekannte Austausch des Stempelkopfes, welcher aufgrund von Materialverschleiß erforderlich werden kann, nicht vorgenommen werden. Dieser Nachteil wird aber von den nachfolgend noch näher beschriebenen Vorteilen einer einstückigen Ausbildung bei weitem überwogen.

Zudem macht es die erfindungsgemäße Verwendung eines Materials mit einer Rockwell-Härte von mindestens 60 HRC möglich, den aus diesem Material gebildeten Schaftabschnitt, der zumindest in seinem zum Eingriff in die Matrize vorgesehenen Abschnitt die Form eines geraden Kreiszylinders aufweist, mit einem extrem geringen Durchmesser von maximal 10 mm zu fertigen. Im praktischen Einsatz zeigt sich, dass mit dieser Art von Pressstempel Tubenverpackungsrohlinge mit einem maximalen Durchmesser des Tubenkörpers von 10 mm hergestellt werden können. Die Produktion erfolgt mit hohen Durchsätzen bei gleichzeitig extrem geringem Ausschuss von unter 3%.

Bei einem Zylinder handelt es sich um eine Fläche, deren Punkte von einer festen Gerade, der Zylinderachse, den selben Abstand, nämlich den Zylinderradius zr, aufweisen. Begrenzt wird der Zylinder zudem durch zwei zueinander parallele, um die Zylinderhöhe zh voneinander beabstandeten Ebenen. Sind diese Ebenen senkrecht zur Zylinderachse orientiert, so handelt es sich um einen geraden Kreiszylinder mit der Zylinderhöhe zh und dem Zylinderradius zr. Der Durchmesser eines geraden Kreiszylinders entspricht dem Doppelten des Zylinderradius r.

Bei der "Rockwell-Härte" handelt es sich um eine dem Fachmann bekannte Maßeinheit für die Härte technischer Werkstoffe. Die Einheit HRC setzt sich aus dem Akronym "HR" für "Hardness Rockwell" als Kennzeichnung für die Art des Prüfverfahrens und dem Buchstaben "C" zusammen, welcher die Skala und damit die Prüfkraft und den Prüfkörper angibt. Bei der Prüfung der Rockwellhärte C wird ein Diamantkegel mit 120° Spitzwinkel mit einer Kraft von 1372,931 Newton auf den zu prüfenden Werkstoffs angelegt. Über die Eindringtiefe t des Diamantkegels wird die Härte des zu prüfenden Werkstoff mit der Formel Rockwellhärte = 100 - (t/0,002 mm) bestimmt.

Grundsätzlich kann die erfindungsgemäße Vorrichtung einen Pressstempel umfassen, der zweiteilig aufgebaut ist. Neben dem einstückig ausgebildeten Schaftabschnitt und Stempelkopf kann ein Werkzeugaufnahmeabschnitt vorgesehen sein, der mit dem Schaftabschnitt verschraubt ist und dadurch fest fixiert wird. Besondere Vorteile ergeben sich aber, wenn der gesamte Pressstempel einstückig aus einem Material mit einer Rockwell-Härte von mindestens 60 HRC gebildet ist. In diesem Fall sind Werkzeugaufnahmeabschnitt, Schaftabschnitt und Stempelkopf aus dem gleichen Material in einem Stück gefertigt. Der gesamte Pressstempel weist in diesem Fall eine extrem hohe Widerstandskraft gegen mechanische Beanspruchung auf, hat eine hohe Lebensdauer und eignet sich ganz hervorragend zum Einsatz in der erfindungsgemäßen Vorrichtung. Der Werkzeugaufnahmeabschnitt des Pressstempels ist zur Befestigung in der Werkzeugaufnahme einer üblichen Presse vorgesehen.

Besonders bevorzugt sind Ausführungsformen, bei denen das Material, aus dem zumindest Schaftabschnitt und Stempelkopf einstückig gefertigt sind, bevorzugt Werkzeugaufnahmeabschnitt, Schaftabschnitt und Stempelkopf einstückig gefertigt sind, eine Rockwell-Härte von mindestens 63 HRC aufweist. Ein aus einem solchen Material gebildeter Schaftabschnitt, der zumindest in seinem zum Eingriff in die Matrize vorgesehenen Abschnitt die Form eines geraden Kreiszylinders aufweist, kann mit einem extrem geringen Durchmesser von maximal 10 mm oder, wie nachfolgend noch näher ausgeführt wird, sogar noch geringeren Durchmessern gefertigt werden. Im praktischen Einsatz zeigt sich, dass mit dieser Art von Pressstempel Tubenverpackungsrohlinge mit einem Durchmesser des Tubenkörpers von weniger als 10 mm hergestellt werden können. Die Produktion erfolgt mit hohen Durchsätzen bei gleichzeitig extrem geringem Ausschuss von unter 3%.

Ganz besonders bevorzugt sind Ausführungsformen, bei denen als das Material, aus dem zumindest Schaftabschnitt und Stempelkopf einstückig gefertigt sind, bevorzugt Werkzeugaufnahmeabschnitt, Schaftabschnitt und Stempelkopf einstückig gefertigt sind, ein Stahl 1.3343 mit einer Rockwell-Härte von 64 HRC bis 66 HRC eingesetzt wird. Ein solcher Stahl ist dem Fachmann bekannt und weist Anteile an Kohlenstoff, Silizium, Mangan, Chrom, Molybdän, Vanadium und Wolfram auf. Der Werkstoff 1.3343 wird bei einer Temperatur zwischen 1190°C und 1230°C gehärtet, wodurch eine Rockwell-Härte zwischen 64 und 66 HRC erreicht werden kann.

Bevorzugt weist der Schaftabschnitt zumindest in seinem zum Eingriff in die Matrize vorgesehenen Abschnitt einen Durchmesser von maximal 9,8 mm, besonders bevorzugt maximal 9,5 mm, insbesondere bevorzugt maximal 9,2 mm auf. Der Einsatz eines einstückig gefertigten Pressstempels, der eine extrem hohe Rockwell-Härte aufweist, macht es möglich, den Schaftabschnitt des Pressstempels mit extrem geringen Durchmessern zu fertigen, ohne dass nachteilige Auswirkungen auf die mechanische Stabilität und Lebensdauer festgestellt werden können. Da der Durchmesser des Pressstempels im Wesentlichen den Durchmesser des Tubenkörpers des Tubenverpackungsrohlings und der daraus nachfolgend gefertigten Tubenverpackung definiert, wird es auf diese Weise möglich, Tubenverpackungen mit sehr geringem Durchmesser und damit sehr geringem Innenvolumen zu fertigen. Versuche haben gezeigt, dass mit zunehmender Rockwell-Härte, insbesondere bei einstückiger Fertigung des gesamten Pressstempels, zunehmend geringere Durchmesser des Schaftabschnittes verwirklicht werden können.

Besonders bevorzugt weist der Stempelkopf eine in einem dem Schaftabschnitt zugewandten Bereich angeordnete, umlaufend über den gesamten Umfang des Stempelkopfs auskragende Spritzkante auf. Die Spritzkante ragt relativ zum Durchmesser des Schaftabschnitts bevorzugt zwischen 0,1 und 0,2 mm, besonders bevorzugt 0,15 mm, im gesamten Umfang des Stempelkopfes über den Mantel des Schaftabschnitts hinaus. Durch die Spritzkante wird erreicht, dass sich das Metall, insbesondere das Aluminium, aus dem der Tubenverpackungsrohling hergestellt wird, nicht am Schaftabschnitt anlegt, sondern sich der Tubenkörper an der Spritzkante ausbildet. Durch den zwischen der Spritzkante und der Matrizenwandung verbleibenden Spalt wird die Dicke der Wandung des Tubenverpackungsrohlings definiert.

Gemäß einer weiteren, besonders bevorzugten Ausführungsform weist der Stempelkopf zumindest in einem Teilbereich eines zwischen der Spritzkante und dem Schaftabschnitt angeordneten Bereichs die Form eines Torussegments auf. Bei einem Torus handelt es sich bekanntermaßen um eine wulstartig geformte Fläche mit einem Loch. Ein Torus weist also die Gestalt eines Rettungsrings oder Donuts auf. Die Oberfläche eines Torus wird durch die Menge an Punkten gebildet, die von einer Kreislinie mit Radius R den festen Abstand r haben, wobei r < R gilt. Anders ausgedrückt erhält man die Oberfläche eines Torus indem man einen Kreis um eine Achse rotieren lässt, die in der Kreisebene liegt und den Kreis nicht schneidet. Ein Torussegment im Sinne des vorliegenden Textes erhält man, wenn nicht der gesamte Kreis um die Achse rotiert, sondern lediglich ein Kreisbogen.

Wie bereits ausgeführt wird die erfindungsgemäße Vorrichtung in Fließpressverfahren eingesetzt. Der Stempelkopf übt Druck auf die in die Matrize eingelegte Ronde aus, wodurch das Material der Ronde sowohl gegen die Druckrichtung wie auch in Druckrichtung zu fließen beginnt. Das in Druckrichtung fließende Material bildet den Tubenhals aus, während das entgegen der Druckrichtung fließende Material sich entlang des Stempelkopfes zur Spritzkante bewegt und dort den Tubenkörper ausbildet. Damit sich das Material möglichst ungehindert und über den gesamten Umfang des Stempelkopfes gleichmäßig verteilt in Richtung der Spritzkante bewegt, ist gemäß einer besonders bevorzugten Ausführungsform zumindest ein Teilbereich eines der Spritzkante benachbarten Bereichs des Stempelkopfes in Form eines Torussegments ausgebildet. Das Material der Ronde fließt in diesem Fall gleichmäßig verteilt, ungehindert und ohne Materialstau vom Stempelkopf in Richtung Spritzkante. Diese Vorteile ergeben sich in besonders ausgeprägter Form, wenn das Torussegment ein Segment einer Torusröhre mit einem Radius zwischen 0,1 mm bis 30 mm, bevorzugt von 0,5 mm bis 10 mm, besonders bevorzugt von 1 mm bis 5 mm darstellt.

Wie erläutert weist der Stempelkopf in einem Teilbereich eines der Spritzkante benachbarten Bereichs die Form eines Torussegments auf. Direkt an die Spritzkante anschließend, also in dem Bereich zwischen der Spritzkante und dem Torussegment verläuft der Stempelkopf im senkrechten Schnitt linear ansteigend vom Umfang der Spritzkante zum Umfang des kreiszylinderförmigen Abschnitts des Stempelkopfes. Durch die Steigung dieses im senkrechten Schnitt linearen Abschnitts wird die Steigung der Schulter des Tubenverpackungsrohlings und damit nachfolgend die Steigung der Schulter der Tubenverpackung festgelegt. Diese Steigung liegt üblicherweise im Bereich zwischen 20° und 40°, bevorzugt 27°.

Die vorliegende Erfindung umfasst auch die Verwendung einer Vorrichtung zur Herstellung eines Tubenverpackungsrohlings durch Fließpressen mit Pressstempel, Matrize und Auswerfer wie sie oben beschrieben wurde zur Herstellung von Tubenverpackungsrohlingen, wobei der Durchmesser eines Tubenrohlingskörpers der Tubenverpackungsrohlinge maximal 10 mm beträgt.

Unter dem Durchmesser des Tubenrohlingskörpers eines Tubenverpackungsrohlings wird im Rahmen des vorliegenden Textes der maximale Durchmesser einer senkrecht zur Hauptachse des Tubenrohlingskörpers angeordneten Querschnittsfläche verstanden. Die Hauptachse des Tubenrohlingskörpers verläuft durch den Mittelpunkt der Originalitätssicherung und bildet die Längsachse des zylindrisch ausgebildeten Tubenrohlingskörpers.

Die vorliegende Erfindung umfasst auch ein Verfahren zur Herstellung eines Tubenverpackungsrohlings durch Rückwärtsfließpressen umfassend die Schritte
a) Bereitstellen einer Vorrichtung zur Herstellung eines Tubenverpackungsrohlings durch Fließpressen mit Pressstempel, Matrize und Auswerfer wie sie oben beschrieben wurde,
b) Einlegen einer Ronde in das Matrize,
c) Einführen des Pressstempels und Ausüben eines Pressdruckes auf die Ronde,
d) Entnehmen des Tubenverpackungsrohlings aus dem Matrize.

Sämtliche, im Zusammenhang mit den verschiedenen Ausführungsformen der erfindungsgemäßen Vorrichtung zur Herstellung von Tubenverpackungsrohlingen durch Fließpressen genannten Vorteile und Besonderheiten treffen in gleicher Weise auch auf das erfindungsgemäße Verfahren zur Herstellung eines Tubenverpackungsrohlings durch Fließpressen zu. Zur Vermeidung von Wiederholungen wird auf die entsprechenden obigen Ausführungen verwiesen.

Erfindungsgemäß weist der Matrizenboden eine konzentrisch zum Umfang des Matrizenbodens angeordnete Durchbrechung auf. Der Durchmesser der Ronde wird so gewählt, dass die Ronde nach dem Einlegen in die Matrize vor dem Einführen des Pressstempels auf dem aus der Matrizenwandung vorspringenden, umlaufenden Ring aufliegt. Nachfolgend wird der Pressstempel in die Matrize eingeführt und übt Druck auf die Ronde aus. Der Werkstoff der Ronde wird durch den von dem Pressstempel ausgeübten hohen Druck zum Fließen gebracht wird. Das Material der Ronde fließt dann, wie bereits beschrieben, sowohl gegen die Druckrichtung wie auch in Druckrichtung. Das in Druckrichtung fließende Material bildet den Tubenhals mit Originalitätssicherung aus, während das entgegen der Druckrichtung fließende Material den Tubenkörper bildet.

Besonders bevorzugt besteht die Ronde aus einem Metall, insbesondere aus Aluminium, einer Aluminiumlegierung oder Kupfer, wobei Aluminium ganz besonders bevorzugt wird. Die genannten Werkstoffe und insbesondere Aluminium weisen ideale Eigenschaften für den Einsatz in Fließpressverfahren bei der Herstellung kleinvolumiger Tubenverpackungsrohlinge auf. Die Auswahl des Materials der Ronde trifft der Fachmann in üblicher Weise in Abhängigkeit von den für die fertige Tubenverpackung gewünschten Eigenschaften.

Gemäß einer weiteren, besonders bevorzugten Ausführungsform wird nach Schritt d) der Schritt
e) Ausbildung eines Außengewindes im Bereich eines Tubenhalses des Tubenverpackungsrohlings durch Rollen oder Quetschen
durchgeführt. Als insbesondere vorteilhaft erweist sich im Zusammenhang mit den gewünschten kleinvolumigen Tubenverpackungen ein M7-Außengewinde.

Schließlich umfasst die vorliegende Erfindung auch eine Tubenverpackung hergestellt unter Verwendung eines der oben beschriebenen Tubenverpackungsrohlinge. Ausgehend von einem gemäß einer Ausführungsform der vorliegenden Erfindung hergestellten Tubenverpackungsrohlings brauchen zur Herstellung der fertigen Tubenverpackung lediglich noch die dem Fachmann bekannten Schritte wie beispielsweise das Bördeln der dem Tubenhals abgewandten Öffnung des Tubenkörpers des Tubenverpackungsrohlings vorgenommen zu werden.

Weiterbildungen, Vorteile und Anwendungsmöglichkeiten der Erfindung ergeben sich auch aus der nachfolgenden Beschreibung von Ausführungsbeispielen und aus den Figuren.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: in schematischer Darstellung einen vertikalen Schnitt durch eine erfindungsgemäße Vorrichtung zur Herstellung eines Tubenverpackungsrohlings durch Fließpressen;
- Fig. 2A: in schematischer Darstellung einen vertikalen Schnitt durch einen Pressstempel gemäß der vorliegenden Erfindung;
- Fig. 2B: im Detail einen Ausschnitt des Pressstempels gemäß Fig. 2A;
- Fig. 3: in schematischer Darstellung einen vertikalen Schnitt durch eine Matrize gemäß der vorliegenden Erfindung;
- Fig. 4A: in schematischer Darstellung perspektivisch einen Tubenverpackungsrohling hergestellt mit Hilfe einer erfindungsgemäßen Vorrichtung;
- Fig. 4B: in schematischer Darstellung perspektivisch eine Tubenverpackung hergestellt aus dem Tubenverpackungsrohling gemäß Fig. 4A.

### Wege zur Ausführung der Erfindung

Die Figur 1 zeigt in schematischer Darstellung einen vertikalen Schnitt durch eine erfindungsgemäße Vorrichtung zur Herstellung eines Tubenverpackungsrohlings durch Fließpressen. Die Vorrichtung 1 umfasst eine Matrize 2, einen Pressstempel 3 und einen Auswerfer 4. Der Pressstempel 3 umfasst einen Werkzeugaufnahmeabschnitt 3.1, einen Schaftabschnitt 3.2 und einen Stempelkopf 3.3. Der Werkzeugaufnahmeabschnitt 3.1 ist zur Befestigung in der Werkzeugaufnahme einer üblichen Presse vorgesehen. Die Matrize 2 ist zur mechanischen Stabilisierung von einem Armierungsring 6 eingeschlossen. Der Auswerfer 4 greift formschlüssig in die Durchbrechung 7 des Matrizenbodens 2.1 ein und verschließt die Durchbrechung 7 bündig mit dem Matrizenboden 2.1 (siehe auch Figur 3).

In dem gezeigten Ausführungsbeispiel sind der Werkzeugaufnahmeabschnitt 3.1, der Schaftabschnitt 3.2 und der Stempelkopf 3.3 zusammen einstückig aus Stahl 1.3343 mit einer Rockwell-Härte von 65 HRC gebildet.

Die Figur 2A zeigt in schematischer Darstellung einen vertikalen Schnitt durch den Pressstempel 3 der Figur 1. Der Schaftabschnitt 3.2 weist über seine gesamte Ausdehnung bis hin zu einem Übergangsbereich 3.2.1 zum Werkzeugaufnahmeabschnitt 3.1 die Form eines geraden Kreiszylinders mit einem Durchmesser d = 9,5 mm auf.

In der Figur 2B ist im Detail ein Ausschnitt des Pressstempels gemäß Figur 2A dargestellt, nämlich der Bereich des Stempelkopfes 3.3. Deutlich zu erkennen ist die Spritzkante 5, die in dem dem Schaftabschnitt 3.2 zugewandten Bereich des Stempelkopfes 3.3 angeordnet ist. Die Spritzkante 5 kragt über den gesamten Umfang des Stempelkopfes 3.3 aus und ragt relativ zum Durchmesser d des Schaftabschnitts 3.2 um 0,15 mm im gesamten Umfang des Stempelkopfes über den Mantel des Schaftabschnitts 3.2 hinaus. Da der Durchmesser d des Schaftabschnitts im gezeigten Ausführungsbeispiel 9,5 mm beträgt, ergibt sich im Bereich der Spritzkante eine Durchmesser des Stempelkopfes von 9,8 mm. Durch die Spritzkante 5 wird erreicht, dass sich das Aluminium, aus dem der Tubenverpackungsrohling hergestellt wird, nicht am Schaftabschnitt 3.2 anlegt, sondern sich der Tubenkörper an der Spritzkante 5 ausbildet. Es bildet sich somit ein Tubenverpackungsrohling mit einem Innendurchmesser von 9,8 mm aus.

Der Stempelkopf 3.3 weist in dem Teilbereich 3.31 des der Spritzkante 5 zugewandten Bereichs des Stempelkopfes 3.3 die Form eines Torussegments auf. Wie bereits erläutert wird die Oberfläche des Torus durch die Menge an Punkten gebildet, die von einer Kreislinie mit Radius R den festen Abstand r haben, wobei r < R gilt. Der Abstand r beträgt im gezeigten Ausführungsbeispiel 1,3 mm.

Die Figur 3 zeigt eine Matrize 2. Die Matrize 2 weist einen von einem Matrizenboden 2.1 und einer Matrizenwandung 2.2 begrenzten Matrizeninnenraum 2.4 auf, wobei der Matrizeninnenraum 2.4 das Negativ des Stempelkopfes 3.3 einschließlich des dem Stempelkopf 3.3 benachbarten Abschnitts des Schaftabschnitts 3.2 bildet. Der Matrizenboden 2.1 weist eine konzentrisch zum Umfang des Matrizenbodens 2.1 ausgebildete Durchbrechung 7 auf. In dem gezeigten Ausführungsbeispiel besteht der Matrizenboden 2.1 lediglich aus einem aus der Matrizenwandung 2.2 vorspringenden, umlaufenden Ring.

Wie bereits ausgeführt wird die in Zusammenhang mit den Figuren 1 bis 3 beschriebene Vorrichtung in einem Fließpressverfahren zur Herstellung von Tubenverpackungsrohlingen eingesetzt. Dazu wird zunächst der Auswerfer 4 von der dem Presstempel 3 abgewandten Unterseite der Matrize 2 her in die Durchbrechung 7 des Matrizenbodens 2.1 eingesetzt und greift formschlüssig in deren dem Matrizeninnenraum 2.4 abgewandten Bereich ein. Dadurch wird die konzentrisch zum Umfang des Matrizenbodens 2.1 angeordnete Durchbrechung 7 des Matrizenbodens 2.1 bündig verschlossen.

Dann wird die Ronde in die Matrize 2 eingelegt. Der Durchmesser der Ronde ist so gewählt, dass die Ronde nach dem Einlegen in die Matrize 2 vor dem Einführen des Pressstempels 3 auf dem aus der Matrizenwandung 2.2 vorspringenden, umlaufenden Ring aufliegt. Nachfolgend wird der Pressstempel 3 in die Matrize 2 eingeführt und Druck auf die Ronde ausgeübt. Das Aluminium der Ronde wird durch den von dem Pressstempel 3 ausgeübten hohen Druck zum Fließen gebracht wird. Das Aluminium fließt dann sowohl gegen die Druckrichtung wie auch in Druckrichtung. Das in Druckrichtung fließende Material bildet den Tubenhals aus, während das entgegen der Druckrichtung fließende Material sich entlang des Stempelkopfes 3.3 zur Spritzkante 5 bewegt und dort den Tubenkörper ausbildet. Damit das Material sich möglichst ungehindert und über den gesamten Umfang des Stempelkopfes 3.3 gleichmäßig verteilt in Richtung der Spritzkante bewegt, ist der Teilbereich 3.31 des der Spritzkante 5 benachbarten Bereichs des Stempelkopfes 3.3 in Form eines Torussegments ausgebildet. Das Material der Ronde fließt gleichmäßig verteilt, ungehindert und ohne Materialstau vom Stempelkopf 3.3 in Richtung Spritzkante 5.

Durch den zwischen der Spritzkante 5 und der Matrizenwandung 2.2 verbleibenden Spalt wird die Dicke der Wandung des Tubenverpackungsrohlings definiert.

Die Figur 4A zeigt in schematischer Darstellung perspektivisch einen auf die beschriebene Weise hergestellten Tubenverpackungsrohling 10. Der Tubenkörper des Tubenverpackungsrohlings 10 weist einen Durchmesser dr von 9,8 mm auf. Deutlich zu erkennen ist die sich an der die Durchbrechung 7 des Matrizenbodens 2.1 verschließenden Oberfläche des Auswerfers 4 ausbildende Originalitätssicherung 12. Durch einen auf die Herstellung des Tubenverpackungsrohlings nachfolgenden Verfahrensschritt wird im Bereich des Tubenhalses des Tubenverpackungsrohlings 10 durch Rollen oder Quetschen ein M7-Außgengewinde 11 aufgebracht.

In Figur 4B ist in schematischer Darstellung perspektivisch eine aus dem Tubenverpackungsrohling 10 hergestellte kleinvolumige Tubenverpackung 13 dargestellt. Ausgehend von dem Tubenverpackungsrohling 10 braucht zur Herstellung der fertigen Tubenverpackung 13 lediglich noch das Bördeln der dem Tubenhals abgewandten Öffnung des Tubenverpackungsrohlings vorgenommen zu werden.

### Bezugszeichenliste

- 1: Vorrichtung
- 2: Matrize
- 2.1: Matrizenboden
- 2.2: Matrizenwandung
- 2.4: Matrizeninnenraum
- 3: Pressstempel
- 3.1: Werkzeugaufnahmeabschnitt
- 3.2: Schaftabschnitt
- 3.2.1: Übergangsbereich
- 3.3: Stempelkopf
- 3.31: Teilbereich des Stempelkopfes
- 4: Auswerfer
- 5: Spritzkante
- 6: Armierungsring
- 7: Durchbrechung
- 10: Tubenverpackungsrohling
- 11: Außengewinde
- 12: Originalitätssicherung
- 13: Tubenverpackung

- d: Durchmesser des Stempelschafts
- dr: Durchmesser des Tubenverpackungsrohlings
- r: Radius des Torussegments
- HA: Hauptachse

## Patentansprüche

1. Vorrichtung (1) zur Herstellung von Tubenverpackungsrohlingen (10) durch Fließpressen,
wobei die Vorrichtung eine Matrize (2), einen Pressstempel (3) und einen Auswerfer (4) aufweist,
wobei der Pressstempel (3) einen Werkzeugaufnahmeabschnitt (3.1), einen Schaftabschnitt (3.2) und einen Stempelkopf (3.3) aufweist,
wobei die Matrize (2) einen von einem Matrizenboden (2.1) und einer Matrizenwandung (2.2) begrenzten Matrizeninnenraum (2.4) aufweist, wobei der Matrizeninnenraum (2.4) das Negativ des Stempelkopfes (3.3) einschließlich des dem Stempelkopf (3.3) benachbarten, zum Eingriff in die Matrize (2) vorgesehenen Abschnitts des Schaftabschnitts (3.2) bildet,
wobei der Matrizenboden (2.1) eine konzentrisch zum Umfang des Matrizenbodens (2.1) angeordnete Durchbrechung (7) aufweist, wobei der Auswerfer (4) formschlüssig in die Durchbrechung (7) des Matrizenbodens (2.1) eingreift und die Durchbrechung (7) bündig mit dem Matrizenboden (2.1) verschließt,
**dadurch gekennzeichnet, dass** der Schaftabschnitt (3.2) zusammen mit dem Stempelkopf (3.3) einstückig aus einem Material mit einer Rockwell-Härte von mindestens 60 HRC gebildet ist, wobei der Schaftabschnitt (3.2) zumindest in seinem zum Eingriff in die Matrize (2) vorgesehenen Abschnitt die Form eines geraden Kreiszylinders mit einem Durchmesser (d) von maximal 10 mm aufweist.

2. Vorrichtung (1) nach Anspruch 1, **dadurch gekennzeichnet, dass** der gesamte Pressstempel (3) mit Werkzeugaufnahmeabschnitt (3.1), Schaftabschnitt (3.2) und Stempelkopf (3.3) einstückig aus einem Material mit einer Rockwell-Härte von mindestens 60 HRC gebildet ist.

3. Vorrichtung (1) nach Anspruch 1 oder 2, **dadurch gekennzeichnet, dass** das Material eine Rockwell-Härte von mindestens 63 HRC aufweist.

4. Vorrichtung (1) nach einem der Ansprüche 1 bis 3, **dadurch gekennzeichnet, dass** es sich bei dem Material um Stahl 1.3343 mit einer Rockwell-Härte von 64 HRC bis 66 HRC handelt.

5. Vorrichtung (1) nach einem der Ansprüche 1 bis 4, **dadurch gekennzeichnet, dass** der Schaftabschnitt (3.2) zumindest in seinem zum Eingriff in die Matrize (2) vorgesehenen Abschnitt einen Durchmesser (d) von maximal 9,8 mm, bevorzugt maximal 9,5 mm, besonders bevorzugt maximal 9,2 mm aufweist.

6. Vorrichtung (1) nach einem der Ansprüche 1 bis 5, **dadurch gekennzeichnet, dass** der Stempelkopf (3.3) eine in einem dem Schaftabschnitt (3.2) zugewandten Bereich angeordnete, umlaufend über den gesamten Umfang des Stempelkopfs (3.3) auskragende Spritzkante (5) aufweist.

7. Vorrichtung (1) nach einem der Ansprüche 1 bis 6, **dadurch gekennzeichnet, dass** der Stempelkopf (3.3) zumindest in einem Teilbereich (3.31) eines der Spritzkante (5) benachbarten Bereichs die Form eines Torussegments aufweist.

8. Vorrichtung (1) nach Anspruch 7, **dadurch gekennzeichnet, dass** es sich bei dem Torussegment um ein Segment einer Torusröhre mit einem Radius (R) zwischen 0,1 mm bis 30 mm, bevorzugt von 0,5 mm bis 10 mm, besonders bevorzugt von 1 mm bis 5 mm handelt.

9. Verwendung einer Vorrichtung (1) nach einem der Ansprüche 1 bis 8 zur Herstellung von Tubenverpackungsrohlingen (10), wobei ein Durchmesser (dr) eines Tubenrohlingskörpers der Tubenverpackungsrohlinge (10) maximal 10 mm beträgt.

10. Verfahren zur Herstellung eines Tubenverpackungsrohlings (10) durch Fließpressen umfassend die Schritte
a) Bereitstellen einer Vorrichtung (1) gemäß den Ansprüchen 1 bis 8,
b) Einlegen einer Ronde in die Matrize (2),
c) Einführen des Pressstempels (3) in die Matrize (2) und Ausüben eines Pressdruckes auf die Ronde,
d) Entnehmen des Tubenverpackungsrohlings (10) aus der Matrize (2).

11. Verfahren nach Anspruch 10, **dadurch gekennzeichnet, dass** die Ronde aus Aluminium, einer Aluminiumlegierung oder Kupfer besteht.

12. Verfahren nach Anspruch 10 oder 11, **dadurch gekennzeichnet, dass** nach Schritt d) der Schritt
e) Ausbildung eines Außengewindes (11) im Bereich eines Tubenhalses des Tubenverpackungsrohlings (10) durch Rollen oder Quetschen
durchgeführt wird.

13. Verfahren nach Anspruch 12, **dadurch gekennzeichnet, dass** es sich bei dem Außengewinde (11) um ein M7-Gewinde handelt.

## Claims

1. Device (1) for the production of tube packaging blanks (10) by means of extrusion, the device comprising a die (2), a punch (3) and an ejector (4),
wherein the punch (3) has a tool holder section (3.1), a shaft section (3.2) and a punch head (3.3),
wherein the die (2) has a die interior (2.4) bounded by a die base (2.1) and a die wall (2.2), wherein the die interior (2.4) forms the negative of the punch head (3.3), including a section of the shaft section (3.2) adjacent to the punch head (3.3) and intended for engagement with the die (2),
wherein the die base (2.1) has an opening (7) arranged concentrically with the circumference of the die base (2.1), wherein the ejector (4) engages positively in the opening (7) of the die base (2.1) and closes the opening (7) flush with the die base (2.1), **characterised in that** the shaft section (3.2) together with the punch head (3.3) is formed in one piece from a material with a Rockwell hardness of at least 60 HRC,
wherein the shaft section (3.2) has, at least in its section intended for engagement in the die (2), the shape of a straight circular cylinder with a diameter (d) of at most 10 mm.

2. Device (1) according to claim 1, **characterised in that** the entire punch (3) with tool holder section (3.1), shaft section (3.2) and punch head (3.3) is formed in one piece from a material with a Rockwell hardness of at least 60 HRC.

3. Device (1) according to claim 1 or 2, **characterised in that** the material has a Rockwell hardness of at least 63 HRC.

4. Device (1) according to any one of claims 1 to 3, **characterised in that** the material is steel 1.3343 with a Rockwell hardness of 64 HRC to 66 HRC.

5. Device (1) according to any one of claims 1 to 4, **characterised in that** the shaft section (3.2) has a diameter (d) of at most 9.8 mm, preferably at most 9.5 mm, and particularly preferably at most 9.2 mm, at least in its section intended for engagement with the die (2).

6. Device (1) according to any one of claims 1 to 5, **characterised in that** the punch head (3.3) has a spray edge (5) arranged in an area facing the shaft section (3.2) and projecting circumferentially over the entire circumference of the punch head (3.3).

7. Device (1) according to any one of claims 1 to 6, **characterised in that** the punch head (3.3) has the shape of a torus segment at least in a partial area (3.31) of an area adjacent to the spray edge (5).

8. Device (1) according to claim 7, **characterised in that** the torus segment is a segment of a torus tube with a radius (R) between 0.1 mm and 30 mm, preferably between 0.5 mm and 10 mm, and particularly preferably between 1 mm and 5 mm.

9. Use of a device (1) according to any one of claims 1 to 8 for the production of tube packaging blanks (10), wherein a diameter (dr) of a tube blank body of the tube packaging blanks (10) is a maximum of 10 mm.

10. Method for the production of a tube packaging blank (10) by extrusion, comprising the steps
a) providing a device (1) according to claims 1 to 8,
b) inserting a circular blank into the die (2),
c) inserting the punch (3) into the die (2) and applying pressure to the circular blank,
d) removing the tube packaging blank (10) from the die (2).

11. Method according to claim 10, **characterised in that** the circular blank consists of aluminium, an aluminium alloy or copper.

12. Method according to claim 10 or 11, **characterised in that** after step d), the step
e) forming an external thread (11) in the area of a tube neck of the tube packaging blank (10) by rolling or squeezing
is carried out.

13. Method according to claim 12, **characterised in that** the external thread (11) is an M7 thread.

## Revendications

1. Dispositif (1) pour la fabrication d'ébauches d'emballages tubulaires (10) par extrusion,
le dispositif comportant une matrice (2), un poinçon (3) et un éjecteur (4),
le poinçon (3) comportant une partie de logement d'outil (3.1), une section de tige (3.2) et une tête de poinçon (3.3),
la matrice (2) comportant un espace intérieur (2.4) délimité par un fond de matrice (2.1) et une paroi de matrice (2.2), l'espace intérieur (2.4) de la matrice formant le négatif de la tête de poinçon (3.3), y compris la partie de la section de tige (3.2) adjacente à la tête de poinçon (3.3), prévue pour s'engager dans la matrice (2),
le fond de la matrice (2.1) présentant une ouverture (7) disposée de manière concentrique par rapport à la périphérie du fond de la matrice (2.1), dans lequel l'éjecteur (4) s'engage par complémentarité de forme dans l'ouverture (7) du fond de matrice (2.1) et ferme l'ouverture (7) à fleur avec le fond de matrice (2.1),
**caractérisé en ce que** la section de tige (3.2) est formée d'un seul tenant avec la tête de poinçon (3.3) est formée d'un seul pièce à partir d'un matériau ayant une dureté Rockwell d'au moins 60 HRC, la section de tige (3.2) présentant, au moins dans sa partie prévue pour s'engager dans la matrice (2), la forme d'un cylindre circulaire droit d'un diamètre (d) maximal de 10 mm.

2. Dispositif (1) selon la revendication 1, **caractérisé en ce que** le poinçon (3) entire avec la partie de logement d'outil (3.1), la section de tige (3.2) et la tête de poinçon (3.3) est formé d'une seule pièce à partir d'un matériau présentant une dureté Rockwell d'au moins 60 HRC.

3. Dispositif (1) selon la revendication 1 ou 2, **caractérisé en ce que** le matériau présente une dureté Rockwell d'au moins 63 HRC.

4. Dispositif (1) selon l'une des revendications 1 à 3, **caractérisé en ce que** le matériau est de l'acier 1.3343 avec une dureté Rockwell de 64 HRC à 66 HRC.

5. Dispositif (1) selon l'une des revendications 1 à 4, **caractérisé en ce que** la section de tige (3.2) présente, au moins dans sa partie prévue pour s'engager dans la matrice (2), un diamètre (d) maximal de 9,8 mm, de préférence maximal de 9,5 mm, de manière particulièrement préférée maximal de 9,2 mm.

6. Dispositif (1) selon l'une des revendications 1 à 5, **caractérisé en ce que** la tête de poinçon (3.3) présente un bord d'éjection (5) disposé dans une zone tournée vers la section de tige (3.2) et faisant saillie sur toute la circonférence de la tête de poinçon (3.3).

7. Dispositif (1) selon l'une des revendications 1 à 6, **caractérisé en ce que** la tête de poinçon (3.3) présente la forme d'un segment torique au moins dans une zone partielle (3.31) d'une zone adjacente au bord d'éjection (5).

8. Dispositif (1) selon la revendication 7, **caractérisé en ce que** le segment torique est un segment d'un tube torique ayant un rayon (R) compris entre 0,1 mm et 30 mm, de préférence entre 0,5 mm et 10 mm, et de manière particulièrement préférée entre 1 mm et 5 mm.

9. Utilisation d'un dispositif (1) selon l'une des revendications 1 à 8 pour la fabrication d'ébauches d'emballages tubulaires (10), dans lequel le diamètre (dr) d'un corps d'ébauche tubulaire des ébauches d'emballages tubulaires (10) est au maximum de 10 mm.

10. Procédé de fabrication d'une ébauche d'emballage tubulaire (10) par extrusion, comprenant les étapes suivantes
a) fournir un dispositif (1) selon les revendications 1 à 8,
b) mettre en place d'une ronde dans la matrice (2),
c) insérer le poinçon (3) dans la matrice (2) et appliquer une pression sur la ronde,
d) prélever l'ébauche d'emballage tubulaire (10) du matrice (2).

11. Procédé selon la revendication 10, **caractérisé en ce que** la ronde consiste en aluminium, en alliage d'aluminium ou en cuivre.

12. Procédé selon la revendication 10 ou 11, **caractérisé en ce qu'**après l'étape d), l'étape e) former un filetage extérieur (11) dans la zone d'un col du tube de l'ébauche d'emballage tubulaire (10) par roulage ou écrasement,
est exécutée.

13. Procédé selon la revendication 12, **caractérisé en ce que** le filetage extérieur (11) est un filetage M7.
